# EUROPÄISCHE PATENTSCHRIFT

(11) **EP 1 098 773 B1**
(45) Veröffentlichungstag und Bekanntmachung des Hinweises auf die Patenterteilung: **09.10.2002**
(21) Anmeldenummer: 98945028.3
(22) Anmeldetag: 23.07.1998
(51) Int. Cl.: B41J 25/304, B41J 11/48

(54) **DRUCKVORRICHTUNG MIT MINDESTENS ZWEI RÄUMLICH VONEINANDER GETRENNTEN ARBEITSBEREICHEN**
PRINTING DEVICE WITH AT LEAST TWO WORKING AREAS SPATIALLY SEPARATED FROM EACH OTHER
DISPOSITIF D'IMPRESSION COMPORTANT AU MOINS DEUX ZONES DE TRAVAIL SEPAREES SPATIALEMENT L'UNE DE L'AUTRE

(43) Veröffentlichungstag der Anmeldung: 16.05.2001
(73) Patentinhaber: Wincor Nixdorf GmbH & Co KG, 33106 Paderborn (DE)
(72) Erfinder: BAITZ, Guenter, D-13629 Berlin (DE); MALKE, Wolfgang, D-13465 Berlin (DE)
(86) Internationale Anmeldenummer: DE9802064
(87) Internationale Veröffentlichungsnummer: WO00005074

(56) Entgegenhaltungen:
- EP-A- 0 610 959
- GB-A- 2 022 023
- US-A- 3 854 563
- US-A- 4 375 923
- US-A- 4 589 787
- US-A- 5 517 223
- US-A- 5 534 897
- PATENT ABSTRACTS OF JAPAN vol. 009, no. 055 (M-362), 9. März 1985 & JP 59 190858 A (CANON KK), 29. Oktober 1984
- PATENT ABSTRACTS OF JAPAN vol. 097, no. 005, 30. Mai 1997 & JP 09 001827 A (TEC CORP), 7. Januar 1997

## Beschreibung

Die Erfindung betrifft eine Vorrichtung gemäß dem Oberbegriff des Anspruchs 1.

Eine Druckvorrichtung dieser Art ist beispielsweise aus der WO-A-90/10917 bekannt. Bei der dort beschriebenen Druckvorrichtung ist der Druckkopf ein Nadeldruckkopf, der wahlweise einen Beleg oder einen Kassenbon bedrucken kann.

Aus der GB-A-2 022 023 ist eine ähnliche Druckvorrichtung bekannt, bei der der Druckkopf zwischen zwei Druckbereichen um eine parallel zur Zeilenrichtung verlaufende Schwenkachse verschwenkbar ist. Auch hier ist der Druckkopf als Nadeldruckkopf ausgebildet.

In der JP-A-59190858 ist ein Tintendrucker mit einem und nur einem Druckbereich beschrieben, dessen Tintendruckkopf auf einem Träger angeordnet ist, der in Druckzeilenrichtung quer über den Druckbereich des Druckkopfes verstellbar ist, und dessen Tintendruckkopf durch Drehen des Trägers um eine senkrecht zur Druckzeilenrichtung ausgerichtete Achse zwischen dem Druckbereich und einer Wartungsstation verstellbar ist.

Der Erfindung liegt die Aufgabe zugrunde, eine Druckvorrichtung der bekannten Art so auszubilden, daß als Druckkopf auch einen Tintendruckkopf verwendet werden kann.

Diese Aufgabe wird erfindungsgemäß durch die im kennzeichnenden Teil des Anspruchs 1 angegebenen Merkmale gelöst, wobei der Druckkopf ein Tintendruckkopf ist, der an dem Träger in eine von den Arbeitsstellungen verschiedene Ruhestellung und zusammen mit dem Träger in Druckzeilenrichtung zwischen einer die Arbeitsbereiche umfassenden Druckstation und einer außerhalb der Arbeitsbereiche liegenden Wartungsstation verstellbar ist. Dabei hat die Wartungsstation eine Abdeckvorrichtung zum Abdecken der die Tintenaustrittsdüsen enthaltenden Düsenfläche des Druckkopfes und/oder eine Reinigungsvorrichtung zum Reinigen der Düsenfläche. Die erfindungsgemäße Lösung bietet die Möglichkeit, die Wartungsstation außerhalb der Druckstation anzuordnen, so daß die Verstellung des Druckkopfes innerhalb der Druckstation zwischen seinen beiden Arbeitsbereichen nicht behindert wird. Gleichzeitig kann der ohnehin vorhandene Stellantrieb zum Verstellen des Trägers dazu benutzt werden, den Druckkopf zwischen der Druckstation und der Wartungsstation zu verstellen. Dadurch wird der zusätzliche Aufwand für das Anordnen der Wartungsstation auf ein Minimum reduziert.

Bei einer Druckvorrichtung der eingangs geschilderten Art ist der Stellweg des Druckkopfes in Druckzeilenrichtung relativ gering. Der Druckkopf hat bei dieser Anordnung einen Tintenbehälter, der über einen Schlauch mit einem außerhalb der Druckstation angeordneten Tintenreservoir verbunden ist.

Der Druckkopf kann an dem Träger um eine senkrecht zu dessen Stellrichtung gerichtete Achse verschwenkbar gelagert sein, wie dies beispielsweise in der eingangs genannten WO90/10917 beschrieben ist. Dabei können die Arbeitsstellungen des Druckkopfes um 180° gegeneinander versetzt sein. Bei dieser Anordnung liegt die Ruhestellung des Druckkopfes zweckmäßigerweise in der Mitte zwischen den beiden Arbeitsstellungen, d.h. sie ist gegenüber diesen jeweils um 90° versetzt. Bei dieser Anordnung ist eine die Tintendüsen enthaltende Düsenfläche des Druckkopfes in der Ruhestellung desselben zweckmäßigerweise im wesentlichen senkrecht zu Stellrichtung des Trägers gerichtet. Das bietet die Möglichkeit, den Druckkopf mit der Düsenfläche beim Übergang von der Druckstation in die Wartungsstation gegen eine Abdeckung zu fahren, so daß diese stationär angeordnet sein kann und selbst nicht bewegt zu werden braucht.

Gemäß einer zweiten Ausführungsform der Erfindung kann der Druckkopf an dem Träger um eine zur Stellrichtung desselben parallele Achse zwischen den Arbeitsstellungen und der Ruhestellung verschwenkbar gelagert sein. Ist in diesem Fall die Düsenfläche parallel zur Stellrichtung des Trägers, so ist es zweckmäßig, wenn die Abdeckvorrichtung, die Reinigungsvorrichtung und/oder die Nachfüllvorrichtung der Wartungsstation senkrecht zur Stellrichtung des Trägers verstellbar ist bzw. sind. Damit kann der Druckkopf einerseits problemlos in die Wartungsstation eingefahren, andererseits der Kontakt zwischen dem Druckkopf und den Vorrichtungen der Wartungsstation hergestellt werden.

Weitere Merkmale und Vorteile der Erfindung ergeben sich aus der folgenden Beschreibung, welche in Verbindung mit den beigefügten Zeichnungen die Erfindung anhand zweier Ausführungsbeispiele erläutert.

Es zeigen:
- Figur 1: eine schematische Seitenansicht einer ersten Ausführungsform einer erfindungsgemäßen Druckvorrichtung,
- Figur 2: eine schematische Frontansicht dieser Druckvorrichtung,
- Figur 3: eine schematische Seitenansicht einer zweiten Ausführungsform der erfindungsgemäßen Druckvorrichtung und
- Figur 4: eine schematische Frontansicht derselben.

Die Druckvorrichtung gemäß den Figuren 1 und 2 umfaßt ein allgemein mit 10 bezeichnetes und nur schematisch angedeutetes Chassis, in dem zwei Führungsstangen 12 angeordnet sind, auf denen ein als Schlitten ausgebildeter Träger 14 für einen Druckkopf 16 verschiebbar geführt ist. Der Träger 14 kann mit Hilfe eines an ihm befestigten Riemens 18, der über ein von einem Motor 20 angetriebenes Ritzel 22 geführt ist, entlang den Führungsstangen 12 verschoben werden.

An dem Träger 14 ist ein kegelstumpfförmiger Drehteller 24, an dem der Tintendruckkopf 16 befestigt ist, um eine zur Längsrichtung der Führungsstangen 12, d.h. zum Verschiebeweg des Trägers 14 senkrechte Drehachse 26 drehbar gelagert, so daß der Tintendruckkopf 16 zwischen zwei um 180° gegeneinander versetzten Arbeitsstellungen verschwenkt werden kann, die in den Figuren 1 und 2 durch ausgezogene Linien bzw. gestrichelte Linien wiedergegeben sind. In einer ersten Arbeitsstellung ist der Tintendruckkopf 16 einem ersten Arbeitsbereich zugeordnet, in der er einen Bonstreifen 28 und einen neben diesem angeordneten Journalstreifen 30 bedrucken kann. Der Bonstreifen und der Journalstreifen werden jeweils von einer Vorratsrolle 32 kommend, über Antriebsrollenpaare 34 und 36 zu einer Aufwickelrolle 38 durch die Druckzone geführt, in der sie einer die Tintendüsen des Tintendruckkopfes 16 enthaltenden Düsenfläche 40 gegenüberliegen.

In der zweiten Arbeitsstellung dient der Tintendruckkopf 16 zum Bedrucken eines Beleges 41, der mit Hilfe von Transportrollenpaaren 42, 44 in eine geeignete Druckposition gebracht werden kann, in der er der Düsenfläche 40 des Tintendruckkopfes 16 gegenüberliegt.

Der Tintendruckkopf 16 kann ferner in eine gegenüber beiden Arbeitsstellungen jeweils um 90° versetzte, durch strichpunktierte Linien in Figur 2 angegebene Ruhestellung verschwenkt werden, in der die Düsenfläche 40 senkrecht zur Stellrichtung des Trägers 14 gerichtet ist. Mit Hilfe des Stellantriebes 20, 22 kann der Träger 14 und mit ihm der Druckkopf 16 aus der die Arbeitsbereiche umfassenden Druckstation in eine allgemein mit 46 bezeichnete Wartungsstation gefahren werden. Diese enthält eine Abdeckvorrichtung und eine Reinigungsvorrichtung für die Düsenfläche 40, die an sich beliebig ausgebildet sein können und daher nicht näher erläutert zu werden brauchen. Beide Vorrichtungen können durch die Stellbewegung des Druckkopfes 16 relativ zur Wartungsstation 46 zur Wirkung gebracht werden.

In dem dargestellten Ausführungsbeispiel hat der Druckkopf 16 einen nicht dargestellten Tintenbehälter, der über einen Schlauch 48 mit einer außerhalb der Druckstation in der Wartungsstation 46 angeordneten Tintenkassette 50 verbunden ist. Wenn eine solche Schlauchverbindung nicht zweckmäßig oder aus anderen Gründen nicht wünschenswert ist, kann die Wartungsstation auch eine Nachfülleinrichtung enthalten, mit deren Hilfe der Tintenbehälter des Druckkopfes 16 aus der Tintenkassette 50 wieder aufgefüllt werden kann, wenn er sich in der Wartungsstation 46 befindet.

Die in den Figuren 3 und 4 dargestellte zweite Ausführungsform der Erfindung unterscheidet sich von der in den Figuren 1 und 2 dargestellten Ausführungsform im wesentlichen durch die Lagerung des Druckkopfes 16 an dem Träger 14. Die mit der Ausführungsform gemäß Figur 1 übereinstimmenden Teile werden mit den gleichen Bezugszeichen bezeichnet.

Der Tintendruckkopf 16 ist an dem Träger 14 um eine zu der Längsrichtung der Führungsstangen 12 parallele Schwenkachse 52 schwenkbar gelagert. Die Arbeitsstellungen, in denen der Tintendruckkopf 16 wahlweise den Bonstreifen 28, den Journalstreifen 30 oder einen Beleg 41 bedrucken kann, sind durch ausgezogene Linien bzw. gestrichelte Linien wiedergegeben und um 90° gegeneinander versetzt. Die Ruhestellung des Tintendruckkopfes 16 ist durch strichpunktierte Linien angegeben und gegenüber der Stellung des Tintendruckkopfes zum Bedrucken eines Beleges um weitere 90° versetzt. Damit der Tintendruckkopf 16 einerseits problemlos in die außerhalb der Druckstation vorgesehene Wartungsstation 46 gefahren und andererseits mit der Wartungsstation 46 in Kontakt gebracht werden kann, kann diese oder zumindest ein Teil derselben in Richtung des Doppelpfeiles A in Figur 3 auf den Druckkopf 16 zu bzw. von diesem weg verstellt werden. Diese Verstellung kann beispielsweise durch einen Motor geschehen, der in der Wartungsstation zum Antrieb einer Pumpe vorgesehen ist, die in an sich bekannter Weise Tinte durch die Düsen des Tintendruckkopfes zum Reinigen derselben saugt.

Die Verstellung des Tintendruckkopfes 16 an dem Träger 14 kann mit Hilfe einer beliebigen, in den Figuren nicht dargestellten Antriebsvorrichtung erfolgen, wie dies in der o.g. WO90/10917 erläutert ist.

Bei der erfindungsgemäßen Lösung ist die Wartungsstation neben der Druckstation angeordnet an einer Stelle, wo beispielsweise auch Antriebselemente zum Antrieb des Trägers und der Druckvorlagen angeordnet sind, so daß die Breite der Druckvorrichtung nicht vergrößert wird.

## Patentansprüche

1. Druckvorrichtung mit mindestens zwei räumlich voneinander getrennten Arbeitsbereichen, die jeweils eine separate Vorschubeinrichtung (34, 36; 42, 44) für eine dem jeweiligen Arbeitsbereich zugeordnete Druckvorlage (28, 30; 41) haben, mit mindestens einem Druckkopf (16) und mit einem Träger (14), der in Druckzeilenrichtung quer über die Arbeitsbereiche des Druckkopfes (16) verstellbar ist und an dem der Druckkopf (16) so angeordnet ist, daß er zwischen seinen den Arbeitsbereichen zugeordneten Arbeitsstellungen verstellbar ist, **dadurch gekennzeichnet, daß** der Druckkopf (16) ein Tintendruckkopf ist, der an dem Träger (14) in eine von den Arbeitsstellungen verschiedene Ruhestellung und zusammen mit dem Träger (14) in Druckzeilenrichtung zwischen einer die Arbeitsbereiche umfassenden Druckstation und einer außerhalb der Arbeitsbereiche liegenden Wartungsstation (46) verstellbar ist, wobei die Wartungsstation (46) eine Abdeckvorrichtung zum Abdecken der die Tintendüsen enthaltenden Düsenfläche (40) des Druckkopfes (16) und/oder eine Reinigungsvorrichtung zum Reinigung der die Tintendüsen enthaltenden Düsenfläche (40) des Druckkopfes (16) hat, und daß der Druckkopf (16) einen Tintenbehälter hat, der über einen Schlauch (48) mit einem außerhalb der Druckstation angeordneten Tintenreservoir (50) verbunden ist.

2. Vorrichtung nach Anspruch 1, **dadurch gekennzeichnet, daß** der Druckkopf (16) an dem Träger (14) um eine senkrecht zu dessen in Druckzeilenrichtung verlaufende Stellrichtung gerichtete Achse (26) verschwenkbar gelagert ist.

3. Vorrichtung nach Anspruch 2, **dadurch gekennzeichnet, daß** die Arbeitsstellungen des Druckkopfes (16) um 180° gegeneinander versetzt sind und daß die Ruhestellung um je 90° gegenüber den Arbeitsstellungen versetzt ist.

4. Vorrichtung nach Anspruch 2 oder 3, **dadurch gekennzeichnet, daß** eine die Tintendüsen enthaltende Düsenfläche (40) des Druckkopfes (16) in der Ruhestellung desselben im wesentlichen senkrecht zur Stellrichtung des Trägers (14) ist.

5. Vorrichtung nach Anspruch 1, **dadurch gekennzeichnet, daß** der Druckkopf (16) an dem Träger (14) um eine zur in Druckzeilenrichtung verlaufenden Stellrichtung desselben parallele Achse (52) zwischen den Arbeitsstellungen und der Ruhestellung verschwenkbar gelagert ist, daß die Arbeitsstellungen um 90° gegeneinander versetzt sind und daß die Ruhestellung gegenüber einer der Arbeitsstellungen um weitere 90° versetzt ist.

6. Druckvorrichtung nach Anspruch 5, **dadurch gekennzeichnet, daß** eine die Tintendüsen enthaltende Düsenfläche (40) des Druckkopfes (16) in der Ruhestellung desselben im wesentlichen parallel zur Stellrichtung des Trägers (14) ist und daß die Abdeckvorrichtung und/oder die Reinigungsvorrichtung senkrecht zur Stellrichtung des Trägers (14) verstellbar ist.

## Claims

1. Printing device having at least two working areas which are separated physically from each other and each have a separate advance device (34, 36; 42, 44) for a preprinted material (28, 30; 41) associated with the respective working area, having at least one printing head (16) and having a carrier (14) which can be displaced transversely over the working areas of the printing head (16) in the direction of a printed line and on which the printing head (16) is arranged such that it can be displaced between its working positions associated with the working areas, **characterized in that** the printing head (16) is an inkjet printing head which can be displaced on the carrier (14) into a rest position differing from the working positions and, together with the carrier (14), can be displaced in the direction of a printed line between a printing station encompassing the working areas and a maintenance station (46) outside the working areas, where the maintenance station (46) has a covering device for covering the nozzle area (40) of the printing head (16), which contains the ink nozzles, and/or has a cleaning device for cleaning the nozzle area (40) of the printing head (16), which contains the ink nozzles, and **in that** the printing head (16) has an ink container which is connected via a hose (48) to an ink reservoir (50) arranged outside the printing station.

2. Device according to Claim 1, **characterized in that** the printing head (16) is mounted on the carrier (14) such that it can be pivoted about an axis (26) oriented at right angles to its actuating direction running in the direction of a printed line.

3. Device according to Claim 2, **characterized in that** the working positions of the printing head (16) are offset by 180° with respect to each other, and **in that** the rest position is offset by 90° with respect to each of the working positions.

4. Device according to Claim 2 or 3, **characterized in that**, in the rest position of the printing head (16), a nozzle area (40) on the latter, containing the ink nozzles, is essentially at right angles to the actuating direction of the carrier (14).

5. Device according to Claim 1, **characterized in that** the printing head (16) is mounted on the carrier (14) such that it can be pivoted between the working positions and the rest position about an axis (52) parallel to its actuating direction, running in the direction of a printed line, and **in that** the working positions are offset by 90° with respect to each other and **in that** the rest position is offset by a further 90° with respect to one of the working positions.

6. Printing device according to Claim 5, **characterized in that**, in the rest position of the printing head (16), a nozzle area (40) on the latter, containing the ink nozzles, is essentially parallel to the actuating direction of the carrier (14), and **in that** the covering device and/or the cleaning device can be displaced at right angles to the actuating direction of the carrier (14).

## Revendications

1. Dispositif d'impression comportant au moins deux zones de travail séparées spatialement l'une de l'autre qui possèdent chacune un mécanisme (34, 36 ; 42, 44) d'avancement séparé pour un modèle (28, 30 ; 41) d'impression associé à la zone de travail respective, comportant au moins une tête (16) d'impression, et comportant au moins un support (14), qui peut être déplacé dans la direction des lignes d'impression transversalement au-dessus des zones de travail de la tête (16) d'impression et sur lequel la tête (16) d'impression est disposée de telle sorte qu'elle peut être déplacée entre ses positions de travail associées aux zones de travail, **caractérisé en ce que** la tête (16) d'impression est une tête d'impression à jet d'encre, qui peut être déplacée sur le support (14) dans une position de repos différente des positions de travail et, conjointement avec le support (14), dans la direction des lignes d'impression entre un poste d'impression englobant les zones de travail et un poste (46) d'attente situé en dehors des zones de travail, le poste (46) d'attente possédant un dispositif de recouvrement pour recouvrir la surface (40) d'injecteurs de la tête (16) d'impression contenant les injecteurs d'encre, et/ou un dispositif de nettoyage pour nettoyer la surface (40) d'injecteurs de la tête (16) d'impression contenant les injecteurs d'encre, et **en ce que** la tête (16) d'impression possède un encrier qui est relié par l'intermédiaire d'un tuyau (48) souple à un réservoir (50) d'encre disposé en dehors du poste d'impression.

2. Dispositif suivant la revendication 1, **caractérisé en ce que** la tête (16) d'impression est montée à pivotement sur le support (14) autour d'un axe (26) orienté perpendiculairement à la direction de déplacement du support, laquelle s'étend dans la direction des lignes d'impression.

3. Dispositif suivant la revendication 2, **caractérisé en ce que** les positions de travail de la tête (16) d'impression sont mutuellement décalées de 180°, et **en ce que** la position de repos est décalée de 90° par rapport à chacune des positions de travail.

4. Dispositif suivant la revendication 2 ou 3, **caractérisé en ce qu'**une surface (40) d'injecteurs de la tête (16) d'impression contenant les injecteurs d'encre est, dans la position de repos de la tête (16) d'impression, essentiellement perpendiculaire à la direction de déplacement du support (14).

5. Dispositif suivant la revendication 1, **caractérisé en ce que** la tête (16) d'impression est montée sur le support (14) à pivotement entre les positions de travail et la position de repos autour d'un axe (52) parallèle à la direction de déplacement du support (14), laquelle s'étend dans la direction des lignes d'impression, **en ce que** les positions de travail sont mutuellement décalées de 90°, et **en ce que** la position de repos est décalée de 90° supplémentaires par rapport à une des positions de travail.

6. Dispositif d'impression suivant la revendication 5, **caractérisé en ce qu'**une surface (40) d'injecteurs de la tête (16) d'impression contenant les injecteurs d'encre est, dans la position de repos de la tête (16) d'impression, essentiellement parallèle à la direction de déplacement du support (14), et **en ce que** le dispositif de recouvrement et/ou le dispositif de nettoyage peuvent être déplacés perpendiculairement à la direction de déplacement du support (14).
